# EUROPÄISCHE PATENTSCHRIFT

(11) **EP 0 265 803 B1**
(45) Veröffentlichungstag und Bekanntmachung des Hinweises auf die Patenterteilung: **17.06.1992**
(21) Anmeldenummer: 87115208.8
(22) Anmeldetag: 17.10.1987
(51) Int. Cl.: B41F 21/08

(54) **Vorrichtung zur passgenauen Bogenübergabe zwischen den Druckeinheiten einer Mehrfarbendruckmaschine**
Device for transferring in register sheets between printing units of a multi-colour printing machine
Dispositif pour le transfert de feuilles en registre entre les unités d'impression d'une machine à imprimer à plusieurs couleurs

(30) Priorität: 28.10.1986 DE 3636578
(43) Veröffentlichungstag der Anmeldung: 04.05.1988
(73) Patentinhaber: M.A.N.-ROLAND Druckmaschinen Aktiengesellschaft, 63012 Offenbach (DE)
(72) Erfinder: Höll, Roland, D-6108 Weiterstadt (DE); Dettinger, Dietrich, D-6056 Heusenstamm (DE)
(74) Vertreter: Marek, Joachim, Dipl.-Ing.

(56) Entgegenhaltungen:
- FR-A- 993 436

## Beschreibung

Die Erfindung betrifft eine Vorrichtung zur paßgenauen Bogenübergabe zwischen den Druckeinheiten einer Mehrfarbendruckmaschine nach dem Oberbegriff des ersten Patentanspruches.

Vorrichtung genannter Art sind allgemein bekannt und z.B. in der CH-PS 653 614 beschrieben. Nachteilig ist, daß eine separate Ausrichtung z.B. durch einen in einen Schlitz am Greiferwagen einlaufenden Paßzahn gemäß CH-PS 483 926 zusätzlich vorgesehen werden muß, um die Greiferwagen kurz vor ihrer Starrsetzung auch axial registerhaltig ausrichten zu können. Hinzu kommt das Problem des Einlaufens in den Schlitz am Greiferwagen, wo Abweichungen des Greiferwagens gegenüber der Sollage schlagartig beseitigt werden.

Aufgabe der Erfindung ist es, Fanggabeln für eine zweistufige axiale Ausrichtung von Greiferwagen weiterzubilden.

Diese Aufgabe wird gemäß dem Kennzeichen des ersten Patentanspruches gelöst.

Der Vorteil der Erfindung besteht insbesondere darin, daß die Greiferwagen durch die gleiche Fanggabel axial vorausrichtbar und danach axial, tangential und radial paßgerecht ausrichtbar sind. Außerdem bleibt durch den in zwei Stufen erfolgenden beruhigten Einlauf, d.h. durch die axiale Vorausrichtung, die angestrebte spielfreie Führung über längere Zeit erhalten und Abweichungen des Greiferwagens gegenüber seiner Sollage werden sanft beseitigt.

Die Erfindung wird anhand einer Zeichnung nachfolgend in einem Ausführungsbeispiel näher erläutert.

Es zeigen:
- Fig. 1: eine Maschinenübersicht mit Druckeinheit I und II und einem Bogentransport- bzw. -übergabesystem,
- Fig. 2: einen Greiferwagen auf Schienen im Übergabebereich einer Zuführtrommel,
- Fig. 3: eine erfindungsgemäße Fanggabel-Anordnung und die Kulissenverbindung der Kette zum Greiferwagen,
- Fig. 4: die Fanggabel als Einzelheit.

In Fig. 1 wird die Maschinenübersicht gezeigt, in der zwischen den Druckeinheiten I und II das Bogentransportsystem zum Einsatz kommt. Die Greiferwagen 3 sind auf Schienen 12 geführt und werden von endlosen Ketten 4 angetrieben. Der Bogentransport erfolgt nach dem Druck in der Druckeinheit I von der Abnahmetrommel 5 zur Zuführtrommel 6 in der Druckeinheit II.

In der Fig. 2 ist die Führung des Greiferwagens 3 im Bereich der Bogenübergabe gezeigt. Die Fanggabel 11 ist starr mit der Zuführtrommel 6 verbunden und läuft mit ihr um. Sie erfaßt den Greiferwagen 3 an dessen Kurvenrolle 10 und drückt ihn nach außen, so daß die Laufrollen 9 des Greiferwagens 3 spielfrei an die Laufschiene 12 angedrückt werden. Mit 13 ist der Seitenständer der Druckmaschine gekennzeichnet.

In Fig. 3 ist die Verbindung zwischen der Kette 4 und dem Greiferwagen 3 dargestellt. Die Antriebsrolle 8 an der Kette 4 greift wie ein Kulissenstein in die Kulisse 7 des Greiferwagens 3 ein.

Für eine axiale Ausrichtung des Greiferwagens 3 in zwei Stufen besitzt die Fanggabel 11 gemäß Fig. 4 eine erste Flanke 16 geringfügig unter dem Maß a einer zweiten Flanke 15. Das Untermaß der Flanke 16 beträgt a - 0,05 mm für eine Vorausrichtung und die Flanke 15 weist das genaue Maß a für eine paßgerechte Bogenübergabe auf. Eine Einlaufzone 14 ist vorgesehen, um radiale Stöße aufzufangen. In einem Schlitz des Greiferwagens 3 sind ferner gehärtete Führungsplatten 17, 18 vorgesehen, in denen die Fanggabeln 11 geführt wird. Durch die unterschiedlich starken Flanken 15, 16 wird zugleich im Zusammenwirken mit den gehärteten Führungsplatten 17, 18 ein beruhigter verschleißarmer Einlauf erreicht. Zusätzliche Mittel zur axialen Ausrichtung des Greiferwagens sind nicht mehr vorgesehen, wie das bisher stets erforderlich war.

### Bezugszeichenliste

- 1: Druckwerk I
- 2: Druckwerk II
- 3: Greiferwagen
- 4: Ketten
- 5: Abnahmetrommel
- 6: Zuführtrommel
- 7: Kulisse
- 8: Antriebsrolle
- 9: Laufrollen
- 10: Kurvenrollen
- 11: Fanggabel
- 12: Schiene
- 13: Seitenständer
- 14: Einlaufzone
- 15: zweite Flanke
- 16: erste Flanke
- 17: gehärtete Führungsplatte
- 18: gehärtete Führungsplatte

## Patentansprüche

1. Übergabe- und Transportvorrichtung von Bogen zwischen den Druckeinheiten (1, 2) einer Mehrfarbendruckmaschine mittels auf Schienen (12) bewegbarer Greiferwagen (3), die über Kulissenverbindungen (7, 8) durch endlose Ketten (4) angetrieben sind und auf der Abnahme- (5) und der Zuführtrommel (6) durch umlaufende Fanggabeln (11) und in die Fanggabeln (11) eingreifende Kurvenrollen (10) ausgerichtet werden,
**dadurch gekennzeichnet,**
daß eine Fanggabel (11) pro Trommel (5, 6) unterschiedlich starke Flanken (15, 16) aufweist und daß die Flanken (15, 16) an gehärteten Führungsplatten (17, 18) im Greiferwagen (3) geführt sind.

2. Vorrichtung nach Anspruch 1,
**dadurch gekennzeichnet**,
daß die erste Flanke (16) ein Untermaß aufweist und die zweite Flanke (15) mit dem Maß a für eine paßgerechte Bogenübergabe versehen ist.

## Claims

1. Transfer and transport device for sheets between the print units (1, 2) of a multicolour printing press by means of gripper carriages (3) movable on rails (12) which are driven via slide connections (7, 8) by endless chains (4) and which are aligned on the take-off (5) and feed drum (6) by circulating catch forks (11) and cam rolls (10) engaging in the catch forks (11), characterised in that one catch fork (11) per drum (5, 6) has differentially thick flanks (15, 16) and that the flanks (15, 16) are guided against hardened guide plates (17, 18) in the gripper carriage (3).

2. Device according to Claim 1, characterised in that the first flank (16) has a reduced dimension and the second flank (15) is provided with the dimension a for a register correct sheet transfer.

## Revendications

1. Dispositif de transfert et de transport de feuilles entre les unités d'impression (1, 2) d'une imprimante en plusieurs couleurs au moyen de chariots à pinces (3) mobiles sur des rails (12), qui sont entraînés, par l'intermédiaire de liaisons à coulisse (7, 8), par des chaînes sans fin (4) et sont orientés sur le tambour de réception (5) et le tambour d'amenée (6) par des fourches rotatives (11) et des galets de came (10) s'engageant dans les fourches (11),
caractérisé en ce qu'une fourche (11) par tambour (5,6) présente des flancs (15, 16) d'épaisseurs différentes, et en ce que les flancs (15, 16) sont guidés par des plaques de guidage trempées (17, 18) dans le chariot (3).

2. Dispositif selon la revendication 1,
caractérisé en ce que le premier flanc (16) présente une cote sous-dimensionnée et le second flanc (15) présente une cote a pour un transfert des feuilles de façon ajustée.
